# EUROPÄISCHE PATENTSCHRIFT

(11) **EP 1 461 259 B1**
(45) Veröffentlichungstag und Bekanntmachung des Hinweises auf die Patenterteilung: **30.08.2006**
(21) Anmeldenummer: 03702379.3
(22) Anmeldetag: 02.01.2003
(51) Int. Cl.: B65D 6/18

(54) **KLAPPBEHÄLTER MIT EINEM BEHÄLTERBODEN UND VIER KLAPPBAREN SEITENWÄNDEN**
COLLAPSIBLE CONTAINER COMPRISING A CONTAINER BASE AND FOUR COLLAPSIBLE LATERAL WALLS
CONTENEUR REPLIABLE COMPRENANT UN FOND DE CONTENEUR ET QUATRE PAROIS LATERALES REPLIABLES

(30) Priorität: 03.01.2002 DE 10200070
(43) Veröffentlichungstag der Anmeldung: 29.09.2004
(73) Patentinhaber: Schoeller Wavin Systems Services GmbH, 82049 Pullach (DE)
(72) Erfinder: KELLERER, Richard, D-85622 Feldkirchen (DE)
(74) Vertreter: GROSSE BOCKHORNI SCHUMACHER
(86) Internationale Anmeldenummer: PCT/EP2003/000006
(87) Internationale Veröffentlichungsnummer: WO 2003/055753

(56) Entgegenhaltungen:
- EP-A- 0 281 422
- WO-A-01/44060
- DE-A- 4 446 322
- US-A- 6 073 790

## Beschreibung

Die Erfindung betrifft einen Klappebehälter gemäß dem Oberbegriff des Patentanspruchs 1.

Derartige Klappbehälter werden im Handel vielfältig genutzt, da sich der Behälter durch bloßes Einklappen der Seitenwände in Richtung auf den Boden verkleinern lässt und gleichwohl in aufgeklappter Stellung der Seitenwände ein ausreichendes Transport- und Aufnahmevolumen bereitstellt. Derartige Klappbehälter weisen einen Behälterboden auf, der zumeist rechteckförmigen Grundriss aufweist und an dessen Rändern die klappbaren Seitenwände angelenkt sind, etwa durch Gelenlacharniere oder einstückig angeformte Filmscharniere. In aufgeklappter Stellung der Seitenwände erfolgt ein Rastverbund der Seitenwände untereinander, wobei entsprechende Rastriegel an einem Paar gegenüberliegend angeordneter Seitenwände hinter entsprechenden Rasthaken am anderen Paar der gegenüberliegend angeordneten Seitenwände eingreifen. Problematisch ist allerdings sehr häufig die Entriegelung derartiger Klappbehälter, um den Klappbehälter aus seiner Gebrauchsstellung mit hochgeklappten Seitenwänden in die Einklappstellung der Seitenwände zu überführen. Je nach Ausführung der Klappbehälter ist aber auch das Aufklappen der Seitenwände in Richtung auf den Rastverbund zur Bildung des Klappbehälters oftmals umständlich und für Laien, die mit dem entsprechenden Verschlussmechanismus nicht vettraut sind, häufig schwer vornehmbar. Zudem vermitteln einige der Klappbehälter in Klappstellung ein sehr unsicheres Gefühl, weil kein stabiler Rastverbund gewährleistet ist, vielmehr die Seitenwände im Rastserbund nach wie vor klapprig und nicht fest im Rastverbund gehalten sind, und damit beim Handling des aufgeklappten Klappbehälters wackeln und sich auch häufig ungewollt in die Einklappstellung überführen lassen, was natürlich sehr unzweckmäßig ist.

Die Druckschrift DE 44 46 322 A1 offenbart einen kastenförmigen Behälter mit vier nach innen klappbaren Seitenwänden. Zur Verriegelung der Seitenwände sind Rasthaken vorgesehen, die mit einem Drehknopf in Eingriff gebracht werden können.

Die EP 281 422 zeigt einen Klappbehälter, dessen Wände durch vorgespannte Rastriegel gehalten werden.

Aufgabe der Erfindung ist es, einen Klappbehälter mit aufklappbaren Seitenwänden zu schaffen, welcher einen sehr stabilen Rastverbund der hochgeklappten Seitenwände gewährleistet und eine einfache Entriegelung und Verriegelung der Seitenwände in ihre eingeklappte Stellung bzw. in ihrer hochgeklappten Stellung ermöglicht sowie insbesondere für große Klappbehälter geeignet ist.

Diese Aufgabe wird erfindungsgemäß durch die im kennzeichnenden Teil des Anspruches 1 enthaltenen Merkmale gelöst, wobei zweckmäßige Weiterbildungen der Erfindung durch die in den Unteransprüchen enthaltenen Merkmale gelöst sind.

Nach Maßgabe der Erfindung sind die Rastglieder als Drehriegel ausgebildet. Hierbei ist zweckmäßigerweise jeder Drehriegel als kreissegmentförmiges Teil ausgebildet und an zwei einander gegenüberliegend angeordneten Seitenwänden angeordnet. Ein solcher Drehriegel vermittelt auch dem Laien sofort, wie die Betätigung des Verschluss- und Entriegelungsmechanismus zu erfolgen hat, nämlich durch entsprechende Drehbewegung des Drehriegels, was beispielsweise durch einen aufgemalten oder sonst wie angeordneten Pfeil auf dem Drehriegel ohne weiteres dem Benutzer des Klappbehälters auch visuell vermittelt werden kann.

Vorzugsweise sind die Drehriegel jeweils an den schmalen Seitenwänden angeordnet, die für das Einklappen der Seitenwände jeweils zuerst in Richtung auf den Boden geklappt werden, wonach dann die Längsseitenwände auf die eingeklappten schmalen Seitenwände geklappt werden. Hierbei ist es zweckmäßig, dass die Drehriegel jeweils an den beiden oberen Rändern der schmalen Seitenwände angeordnet werden, insbesondere an den beiden oberen Eckbereichen der entsprechenden Seitenwände.

Die Drehung der Drehriegel erfolgt über einen Drehzapfen, welcher zugleich zweckmäßigerweise als Verbundelement für die Lagerung bzw. Halterung des Drehriegels an der Seitenwand versehen ist.

Hierzu ist der Drehriegel zweckmäßigerweise mit einem Drehzapfen ausgebildet, welcher Rasthaken aufweist und mit dem der Drehriegel in eine entsprechende Buchse in der Seitenwand eingerastet werden kann. In Einraststellung lässt sich der Drehriegel dann um die Achse des Drehzapfens drehen. Selbstverständlich kann der Drehzapfen auch an der Seitenwand und die Buchse am Drehriegel vorgesehen bzw. ausgebildet sein.

Die Verriegelung läuft über am Drehriegel ausgebildete vorstehende Rastzungen, die hinter entsprechende Rastnasen der über Eck angeordneten Seitenwände, zweckmäßigerweise die Längsseitenwände, greifen. Zweckmäßigerweise erfolgt das Öffnen des Drehriegels entgegen einer Vorspannfeder, die mit Öffnen des Drehriegels gegen einen Anschlag gedrückt und damit vorgespannt wird. Wird der Drehriegel dann wieder losgelassen, so fährt die Rastzunge selbsttätig wieder aus bzw. bewegt sich der Drehriegel in seine Raststellung. Für das Öffnen der Seitenwände muss also lediglich der Drehriegel manuell gedreht werden, was in einfacher Weise durch Greifen und nach oben Schwenken eines Griffteils am Drehriegel erfolgt, wobei gleichzeitig mit der Drehbewegung auch die Seitenwände nach innen geklappt werden können. Bei anderer Anordnung bzw. Ausgestaltung der Verriegelungseinrichtung kann die Öffnungsbewegung auch durch seitliches Schwenken des Griffteils oder Schwenken nach unten erfolgen, wobei i. w. gleichzeitig dann auch die Seitenwände nach innen geklappt werden können. Wird der Drehriegel dann gelöst, dann bewegt sich der Drehriegel aufgrund der Federvorspannkraft wieder in seine Ausgangslage zurück, in welcher die Rastzungen nach außen ausgefahren sind. Soll der Klappbehälter aus seiner eingeklappten Stellung in die Gebrauchsstellung mit hochgeklappten Seitenwänden überführt werden, dann müssen lediglich die beiden Längsseitenwände aufgeklappt und dann die beiden schmalen Seitenwände nach oben geklappt werden. Die Riegelzungen werden dann selbsttätig nach innen gedrückt, wenn sie gegen die Rastnasen auflaufen, was zweclanäßigerweise durch geeignete Rampenflächen begünstigt wird, wobei sich dann die Feder vorspannt. Sobald die Riegelzungen hinter die Rastnasen gefahren sind, erfolgt selbsttätig die Verriegelung, indem der Drehriegel infolge der aufgebauten Federvorspannkraft gedreht und die Riegelzungen ausgefahren werden und hinter die Rastnasen greifen. Zweckmäßigerweise sind geeignete Anschlagglieder an den über Eck angeordneten Seitenwänden angebracht, so dass ein stabiler Rastverbund ohne Wackeln der klappbaren Seitenwände erzielt werden kann. Die Erfindung zeichnet sich durch ein sehr einfaches Handling für die Entriegelung und das Verschließen der Seitenwände in hochgeklappter Stellung aus und gewährleistet einen sehr stabilen Rastverbund ohne Wackeln der Seitenwände. Auch die Betätigung, also das Öffnen und das Schließen des Klappbehälters erfolgt automatisch durch entsprechende Betätigung des Benutzers des Klappbehälters, der die Drehriegel greift, dreht und die damit entriegelten Seitenwände nach innen auf den Boden klappt. Für das Aufklappen werden lediglich die Seitenwände nach oben geklappt und es erfolgt selbsttätig die Verriegelung der Seitenwände zu einem stabilen Rastverbund und zwar ohne manuelle Drehriegelbetätigung, Auflauframpen und dergleichen vorgesehen sind.

Nachfolgend wird ein bevorzugtes Ausführungsbeispiel der Erfindung anhand der Zeichnung beschrieben. Darin zeigen in rein schematischer und beispielhafter Darstellung
- Fig. 1: eine perspektivische Teilansicht des Eclcbereichs eines Klappbehälters mit Darstellung des Drehriegels,
- Fig.2: eine Darstellung alleine des Drehriegels in perspektivischer Darstellung von der Rückseite her,
- Fig. 3: eine analoge perspektivische Ansicht des Drehriegels wie Figur 2, jedoch von der von außen ersichtlichen Vorderseite her,
- Fig. 4: eine perspektivische Ansicht der klappbaren Seitenwand, in welcher der Drehriegel nach den Figuren 2 und 3 aufgenommen ist, sowie
- Fig. 5: eine Teilansicht der über Ecke angeordneten benachbarten klappbaren Seitenwand, die als Anschlag für die aus Figur 4 ersichtliche Seitenwand dient.

In dem zeichnerisch dargestellten Ausführungsbeispiel ist der Drehriegel allgemein mit dem Bezugszeichen 1 bezeichnet. Der Drehriegel 1 ist hierbei in einer ersten klappbaren Seitenwand 2 aufgenommen, welche im dargestellten Ausfübrungsbeispiel die schmale Seitenwand eines aus vier klappbaren Seitenwänden aufgebauten Behälters zeigt. Hierbei sind, wie zeichnerisch allerdings nicht dargestellt ist, die klappbaren Seitenwände über geeignete Gelenke am Boden des Behälters angelenkt und können übereinander nach innen geldappt werden. Hierbei werden die einander gegenüberliegenden schmalen Seitenwände 2 zuerst nach innen auf den Behälterboden geklappt, wonach dann die beiden über Eck angeordneten, einander ebenfalls gegenüberliegenden zweiten Längsseitenwände über die auf den Boden geklappten schmalen Seitenwände 2 nach innen auf den Boden zugeklappt werden. Die zweiten Seitenwände, die hier auch mit Längsseitenwände bezeichnet sind, sind mit den Bezugszeichen 3 belegt.

Zur Aufnahme des Drehriegels 1 in der ersten Seitenwand 2 ist diese, wie insbesondere aus Figur 4 hervorgeht, mit einer entsprechenden komplementären Ausnehmung 4 versehen, wobei der in die Ausnehmung 4 eingesetzte Drehriegel 1 zweclcmäßigerweise im wesentlichen bündig innerhalb der Ausnehmung 4 angeordnet ist, so dass er über die Außenfläche der Seitenwand 2 nicht hervorsteht. Für die Aufnahme ist der Drehriegel 1 mit einem Drehzapfen 5 ausgebildet, der an seinem freien Ende Rasthaken 6 aufweist. Im dargestellten Ausführungsbeispiel sind hierbei zwei einander gegenüberliegende sich konisch aufweitende Rasthaken 6 vorgesehen. Über diesen Drehzapfen 5 ist der Drehriegel 1 in eine in der ersten Seitenwand 2 innerhalb der Ausnehmung 4 ausgebildeten Buchse 7 einsteck- und einrastbar. Zweckmäßigerweise ist hierzu der Drehzapfen 5 mit einem durchgehenden Radialschlitz 8 versehen, so dass der Drehzapfen 5 beim Einstecken in die Buchse 7 etwas zusammengedrückt werden kann und sich dann infolge der elastischen Rüclcstellkräfte sich wieder aufweitet, sobald die Rasthaken 6 durch die Buchse 7 hindurch gesteckt sind. Der Drehriegel 1 ist damit lösbar, jedoch fest und stabil mit der ersten Seitenwand 2 verrastet, jedoch gleichwohl drehbar darin aufgenommen.

Ersichtlich bildet die hier beschriebene Drehzapfen/Buchsen-Verbindung den Drehpunkt für den Drehriegel 1. Wie am besten aus den Figuren 2 und 3 hervorgeht, ist der Drehriegel 1 als kreissektorförmiges Teil ausgebildet, wobei die Mitte bzw. das Zentrum durch den zentrisch angeordneten Drehzapfen 5 gebildet ist. Der Drehriegel 1 weist zum Zwecke der Betätigung ein hinter einer Griffausnehmung 9 ausgebildetes Griffteil 10 innerhalb einer Griffleiste auf. Ferner ist der Drehriegel 1 mit einer vorstehenden Riegelzunge 11 ausgebildet, die in der in Figur 1 dargestellten Raststellung hinter eine Rastnase 12 der über Eck benachbarten Seitenwand 3 greift (siehe Figur 5). Wie am besten aus Figur 3 und Figur 5 hervorgeht, weist sowohl die vorstehende Riegelzunge 11, wie auch die an der zweiten Seitenwand 3 nach innen vorstehend ausgebildete Rastnase 12 jeweils eine schräg verlaufende Auffahrrampe bzw. Rampenfläche 13 bzw. 14 auf, die bezüglich der Steigung zueinander angepasst sind. Die Verrastung erfolgt aufgrund zweier aneinanderliegender Flächen, nämlich der Fläche X an der Seitenwand (Fig. 5) und der Fläche Y am Drehriegel 1 bzw. dessen Riegelzunge (Fig. 2). In die Raststellung, die in Figur 1 dargestellt ist, ist der Drehriegel 1 durch eine im dargestellten Ausführungsbeispiel am Drehriegel einstückig ausgebildete oder sonst wie angeordnete Vorspannfeder 15 vorgespannt, die hier als bogig gekrümmte Federzunge ausgebildet ist. Diese Federzunge 15 wirkt mit einem Anschlag 16 an der ersten Seitenwand 2 zusammen. Dieser Anschlag 16 ist entsprechend Figur 4 als in die Ausnehmung 4 vorstehende U-förmige Anschlagleiste 16 ausgebildet, die zweckmäßigerweise wiederum einstückig mit der Seitenwand 2 geformt ist. In eingebauter Stellung des Drehriegels 1 liegt das freie Ende der Federzunge 15 am Anschlag 16 an. In der Raststellung liegen die beiden Flächen X und Y aneinander und die Wände werden in aufgerichteter Stellung gehalten. Durch Öffnen des Drehriegels dreht sich die Fläche des Riegels weg und die Wände können eingeklappt werden. Der Riegel springt aufgrund seiner beschriebenen Vorspannung in seine Ruheposition. Beim Schließen der Wände wird die Drehbewegung automatisch durch die schrägen Flächen 12, 14 und 11, 10 erzeugt. Mit der Drehbewegung definiert man sozusagen die Position einer "Fläche", wodurch ein Formschluss gebildet wird. Für die Entriegelung des Drehriegels aus der Stellung gemäß Figur 1 wird die Griffleiste 10 in Pfeilrichtung 17 um den Drehzapfen 5 gedreht, wodurch die Federzunge 15 gegen den Anschlag 16 gespannt wird. Mit dieser Öffnungsbewegung in Pfeilrichtung 17 wird die Riegelzunge 11 aus der Raststellung hinter der Rastnase 12 herausgerückt, so dass die erste Seitenwand 2 nach innen auf den Boden des Behälters geklappt werden kann. Lässt man hierbei die Griffleiste 10 los, so bewegt sich der Drehriegel 1 infolge der aufgebauten Federvorspannkraft entgegen der Pfeilrichtung 17, also in Einrückstellung der Rastzunge 11, was aber für die Öffnungsbewegung unschädlich ist, weil die Seitenwand bereits in Richtung auf den Boden geklappt, also die Riegelzunge 11 die Rastnase 12 bereits überfahren hat.

Soll der Behälter wieder aufgeklappt, also die Seitenwände verrastet werden, dann werden die beiden schmalen Seitenwände nach oben geklappt, wobei kurz vor der aufgeklappten Stellung die Rastzungen 11 mit ihren Rampenflächen 13 an die schräge Auffahrrampe 14 der jeweiligen Rastnase 12 gelangen, wodurch selbsttätig der Drehriegel in Pfeilrichtung 17 gedreht wird und damit die Riegelzungen 11 hinter die Rastnasen 12 fahren und dann infolge der Federvorspannung einrücken können. Dies erfolgt wiederum dadurch, weil beim Auffahren der Riegelzungen 11 auf die Rastnasen 12 über die Rampenflächen 13, 14 der jeweilige Riegel in Pfeilrichtung 17 verschwenkt und damit die Federzunge 15 vorgespannt wird, so dass nach Überfahren der Rastnasen 12 die Drehriegel 1, die vorzugsweise an den beiden oberen Rändern, also an den beiden oberen Eckbereichen der beiden ersten, also gegenüberliegend angeordneten Seitenwände 2 angeordnet sind, in Einrückstellung hinter die Rastnasen infolge der Federvorspannkraft bewegt werden. Dadurch ist eine sehr sichere Rastverbindung der aufgeklappten Seitenwände gewährleistet, wobei das Verrasten der Seitenwände in sehr einfacher Weise durch bloßes Aufklappen der gegenüberliegenden schmalen Seitenwände 2 in aufrechte Stellung erfolgt. Hierzu brauchen die Drehriegel nicht betätigt zu werden.

Zur Begrenzung der Drehriegelbewegung ist innerhalb der Ausnehmung 4 eine bogenförmige Langlochführung 18 ausgebildet, in welche ein am Drehriegel 1 ausgebildetes oder angeordnetes Rastglied 19 eingreift. Die Enden der Langlochführung 18 begrenzen damit die Drehriegelbewegung.

Zweckmäßigerweise ist der Drehriegel mit einem zeichnerisch nicht dargestellten Sperrglied gekoppelt, welches ein Öffnen des Drehriegels und damit ein versehentliches Einklappen der ersten Seitenwände in Stapelstellung mehrerer Behälter verhindern soll. Zweckmäßigerweise ist das Sperrglied durch einen am oberen Rand des Drehriegels etwa bei 20 angeordneten, insbesondere einstückig mit dem Drehriegel ausgebildeten und nach oben vorstehenden Sperrzapfen ausgebildet, der dann, wenn der Drehriegel in Pfeilrichtung 17 bewegt und damit die Verriegelung geöffnet wird aus einer entsprechenden Öffnung am oberen Rand der ersten Seitenwand 2 nach oben hin ausfährt, jedoch in der Ausfahrbewegung durch den im Stapel oben liegenden Behälter bzw. Behälterboden gesperrt wird, so dass der Drehriegel 1 nicht in Pfeilrichtung 17 in Stapelstellung gedreht und damit geöffnet werden kann.

Um eine stabile Verraststellung der aufgeklappten Seitenwände zu gewährleisten, ist es zweckmäßig, dass die zweiten Seitenwände 3 mit Anschlaggliedern versehen sind, gegen welche die hochgeklappten ersten Seitenwände anliegen, also nicht weiter nach außen geschwenkt werden können. Hierzu sind, wie Figur 5 ausweist, unmittelbar hinter der Rastnase 12 Anschlagleisten 21 ausgebildet. Hierbei ist es zweckmäßig, wenn die Anschlagleiste eine Öffnung 28 aufweist, etwa einen Schlitz, so dass von außen hier die Veniegelungslage ersichtlich ist. Dabei kann etwa die Riegelzunge zur besseren Erkennbarkeit der Verriegelungsstellung unterschiedliche Farben aufweisen. Weitere Anschlagglieder 22 und 23 sind am oberen Rand der Seitenwand 3 ausgebildet, die zugleich mit nutartigen Ausnehmungen 24 und 25 ausgebildet sind. In diese nutartigen Ausnehmungen 24 und 25 fahren in Aufklappstellung entsprechende Federleisten 26 und 27 der ersten Seitenwand 2 ein, so dass ein stabiler und zuverlässiger Rastverbund der aufgeklappten Seitenwände untereinander gewährleistet ist. Dies ist für die Akzeptanz derartiger Klappbehälter bei den Kunden von wesentlicher Bedeutung.

Die Drehriegel 1 sind zweckmäßigerweise einstückig, insbesondere aus Kunststoff ausgebildet und als ein Teil in die komplementäre Aufnahme der ersten Seitenwände einrastbar, was Herstellung, aber auch Gebrauch erleichtert. Der Vorteil der Drehriegel besteht darin, dass hierbei ein sehr einfach zu handelnder Verschlussmechanismus gewährleistet wird, der eine sichere Verriegelung und Entriegelung auch größerer Klappbehälter ermöglicht, insbesondere bei Großbehältern von 60 x 80 cm und größer ermöglicht, wobei mit einem Griff und einer Betätigung, nämlich Greifen und Drehen des Drehriegels über die Griffleiste 10 das Öffnen und zugleich Einklappen der Seitenwände in Richtung auf den Boden gewährleistet ist. Auch die Einraststellung erfolgt selbsttätig mit bloßem Hochklappen der Seitenwände, was sehr wesentlich für die Akzeptanz dieser Verschlussmechanismen und der Klappbehälter den Kunden ist. Zugleich ist eine große Stabilität der Aufklapp- und Raststellung der aufgeklappten Seitenwände gewährleistet.

## Patentansprüche

1. Klappbehälter mit einem Behälterboden und vier klappbaren Seitenwänden (2, 3), welche gelenkig am Behälterboden angeordnet sind und vorzugsweise nach innen auf den Boden zu klappbar sind, von denen zwei einander gegenüberliegend angeordnete erste Seitenwände (2) mit den beiden anderen gegenüberliegend angeordneten Seitenwänden (3) in den Eckbereichen des Klappbehälters lösbar verrastbar sind, wobei die beiden ersten Seitenwände (2) beiden Rändern einer jeden ersten Seitenwand zugeordnete Rastriegel aufweisen, welche zur Verriegelung der aufgeklappten Seitenwände (2, 3) hinter entsprechende Rastnasen an den jeweiligen Rändern der beiden zweiten Seitenwände (3) in eine Raststellung einrastbar sind, und die Rastriegel als Drehriegel (1) ausgebildet sind,
**dadurch gekennzeichnet, dass**
jeder Drehriegel (1) als kreissektorfömiges Teil um einen zentrisch angeordneten Drehzapfen (5) ausgebildet ist und eine über das kreissektorförmige Teil vorstehende Riegelzunge (11) aufweist,
wobei diese vorstehende Riegelzunge (11) in Raststellung hinter eine Rastnase (12) der über Eck benachbarten Seitenwand (3) greift, und der Drehriegel (1) in dieser Raststellung vorgespannt ist.

2. Klappbehälter nach Anspruch 1,
**dadurch gekennzeichnet, dass**
die Drehriegel (1) jeweils in oder an den beiden Seitenwänden (2) angeordnet sind und vorzugsweise jeweils mit der Seitenwand (2) lösbar verbunden, insbesondere verrastbar sind.

3. Klappbehälter nach Anspruch 1 oder 2,
**dadurch gekennzeichnet, dass**
der Drehriegel (1) über eine Drehzapfen-/Buchsenverbindung (5, 7) an der Seitenwand (2) befestigt ist.

4. Klappbehälter nach einem der vorhergehenden Ansprüche,
**dadurch gekennzeichnet, dass**
in der Seitenwand (2) zur Aufnahme des Drehriegels (1) eine buchsenartige Öffnung (7) vorgesehen ist, in welche der mit einem Drehzapfen (5) ausgebildete Drehriegel (1) einsteckbar ist, wobei vorzugsweise am vorderen Ende des Drehzapfens sich konisch aufweitende Rasthaken (6) sowie vorzugsweise ein Radialschlitz (8) vorgesehen sind, so dass der Drehzapfen (5) unter elastischer Durchmesserverringerung in die Buchsen (7) einsteckbar ist und die Rasthaken (6) des Drehzapfens (5) in Sitzstellung des Drehzapfens die Seitenwand (2) zur Verrastung des Zapfens (5) hintergreifen.

5. Klappbehälter nach einem der Ansprüche 1 bis 4,
**dadurch gekennzeichnet, dass**
in der Seitenwand (2) zur Aufnahme des Drehriegels ein Drehzapfen vorgesehen ist, der vorzugsweise an seinem vorderen Ende sich konisch aufweitende Rasthaken aufweist sowie mit einem Radialschlitz versehen ist, wobei im Drehriegel (1) eine Aufsteckbuchse ausgebildet ist, über die der Drehriegel auf den Drehzapfen aufsteckbar ist.

6. Klappbehälter nach einem der vorhergehenden Ansprüche,
**dadurch gekennzeichnet, dass**
der Drehriegel (1) im Wesentlichen bündig in einer komplementären Ausnehmung (4) in der Seitenwand (2) aufgenommen ist.

7. Klappbehälter nach einem der vorhergehenden Ansprüche,
**dadurch gekennzeichnet, dass**
der Drehriegel eine Vorspannfeder (15) aufweist, die mit einem Anschlag der Seitenwand zusammen wirkt oder umgekehrt.

8. Klappbehälter nach Anspruch 7,
**dadurch gekennzeichnet, dass**
die Vorspannfeder derart in Bezug auf den Anschlag angeordnet ist, dass in ausgerückter Riegelstellung, also mit Öffnungsbewegung des Drehriegels, der Drehriegel in Richtung der verrastenden Einrückstellung vorgespannt ist.

9. Klappbehälter nach einem der vorhergehenden Ansprüche,
**dadurch gekennzeichnet, dass**
die Riegelzunge (11) und die Rastnase (12) komplementäre Auffahrrampen (13, 14) in Art von Schrägflächen aufweisen, derart, dass mit Hochklappen einer ersten Seitenwand (2) deren Drehriegel (1) durch die auf die Rastnase (12) auflaufende Riegelzungen (11) gedreht und die Vorspannfeder (15) unter Aufbau von Rückstellkräften gegen den Anschlag (16) gespannt und die Riegelzungen (11) in aufrechter Stellung der ersten Seitenwand (2) hinter den Rastnasen (12) einrücken.

10. Klappbehälter nach einem der vorhergehenden Ansprüche,
**dadurch gekennzeichnet, dass**
die Vorspannfeder (15) als bogig gekrümmte Federzunge geformt ist.

11. Klappbehälter nach einem der vorhergehenden Ansprüche,
**dadurch gekennzeichnet, dass**
der Drehriegel (1) einen versenkt angeordneten Betätigungsgriff (10) aufweist.

12. Klappbehälter nach einem der vorhergehenden Ansprüche,
**dadurch gekennzeichnet, dass**
der Drehriegel (1) ein Rastglied (19) aufweist, welches in eine kreisbogenförmige Langlochführung (18) zur Begrenzung der Drehbewegung des Drehriegels (1) in beiden Drehrichtungen greift.

13. Klappbehälter nach einem der vorhergehenden Ansprüche,
**dadurch gekennzeichnet, dass**
der Drehriegel (1) mit einem Sperrglied gekoppelt ist, das mit Öffnungsbewegung des Drehriegels (1) über den oberen Stirnrand der ersten Seitenwand ausfährt, derart, dass im Falle eines darauf gestapelten Behälters die Ausfahrbewegung des Sperrglieds durch diesen Behälter und damit die Öffnungsbewegung des Drehriegels gesperrt ist.

14. Klappbehälter nach Anspruch 13,
**dadurch gekennzeichnet, dass**
das Sperrglied durch einen Stift oder Bolzen gebildet ist, der am oberen Stirnrand des Drehriegels angeordnet, etwa einstückig ausgebildet, oder in eine Ausnehmung eingerastet oder verklebt ist.

15. Klappbehälter nach einem der vorhergehenden Ansprüche,
**dadurch gekennzeichnet, dass**
mit Abstand hinter der Rastnase der über Eck benachbarten Seitenwände (3) mindestens ein Anschlagglied für die hochgeklappte erste Seitenwand vorgesehen ist.

16. Klappbehälter nach Anspruch 15,
**dadurch gekennzeichnet, dass**
ein Anschlagglied (21) in Höhe der Rastnase (12) angeordnet ist.

17. Klappbehälter nach Anspruch 15 oder 16,
**dadurch gekennzeichnet, dass**
weitere Anschlagglieder (22, 23) am oberen und unteren Rand der über Eck benachbarten Seitenwand (3) vorgesehen sind.

18. Klappbehälter nach Anspruch 17,
**dadurch gekennzeichnet, dass**
in den weiteren Anschlaggliedern (22, 23) Nuten (24, 25) ausgebildet sind, in welche komplementäre Federleisten (26, 27) am oberen und unteren Rand der ersten Seitenwand (2) in hochgeklappter Stellung unter Bildung einer Nut-/Feder- Verbindung eingreifen.

19. Klappbehälter nach einem der vorhergehenden Ansprüche,
**dadurch gekennzeichnet, dass**
die Drehriegel (1) in den beiden oberen Eckbereichen der ersten klappbaren Seitenwand jeweils angeordnet sind.

20. Klappbehälter nach Anspruch 16,
**dadurch gekennzeichnet, dass**
der Abstand zwischen Anschlagglied (21) und der Rastnase in welcher die Breite der Riegelzunge (11) für einen wackelfreien Verbund aufweist.

## Claims

1. Collapsible container with a container-bottom and four collapsible side-walls (2, 3) which are hinged to the container-bottom and are preferably collapsible inwards on to the bottom and of which the first two side-walls (2) arranged opposite each other are releasably latchable to the other two opposite side-walls (3) in the corner regions of the collapsible container, wherein the first two side-walls (2) have latch-bolts assigned to both edges of each first side-wall that are snappable into a latched position behind corresponding catches on the respective edges of the second two side-walls (3) to lock the unfolded side-walls (2, 3), and the latch-bolts are configured as twist-locks (1),
**characterized in that**
each twist-lock (1) is designed as a sector-shaped part around a centrally arranged pivot-pin (5) and has a latch tongue (11) projecting beyond the sector-shaped part, this projecting tongue (11) engaging in the latched position behind a catch (12) of the adjacent side-wall (3), and the twist-lock (1) being biased into this latched position.

2. Collapsible container according to Claim 1,
**characterized in that**
the twist-locks (1) are arranged in or on both side-walls (2) and are preferably each releasably attached, and in particular snap-fastened, to the respective side-wall (2).

3. Collapsible container according to Claim 1 or Claim 2,
**characterized in that**
the twist-lock (1) is attached to the side-wall (2) by a pivot-pin/bush joint (5, 7).

4. Collapsible container according to any one of the preceding claims,
**characterized in that**
to receive the twist-lock (1), the side-wall (2) is provided with a bush-like opening (7) into which the twist-lock (1) formed with a pivot-pin (5) is insertable, conically-widening snap hooks (6) and preferably also a radial slit (8) preferably being provided at the forward end of the pivot-pin (5) so that the pivot-pin (5) is insertable into the bush (7) with a resilient reduction in its diameter and the snap hooks (6) of the pivot-pin (5) reach behind the side-wall (2) to secure the pivot-pin (5) in its seated position.

5. Collapsible container according to any one of Claims 1 to 4,
**characterized in that**
to receive the twist-lock, the side-wall (2) is provided with a pivot-pin that preferably has conically-widening snap hooks and also a radial slit at its forward end, the twist-lock (1) incorporating a snap-on bush whereby the twist-lock is snappable on to the pivot-pin.

6. Collapsible container according to any one of the preceding claims,
**characterized in that**
the twist-lock (1) is housed essentially flush in a matching recess (4) in the side-wall (2).

7. Collapsible container according to any one of the preceding claims,
**characterized in that**
the twist-lock has a biasing spring (15) which cooperates with a stop on the side-wall, or vice versa.

8. Collapsible container according to Claim 7,
**characterized in that**
the biasing spring is arranged with respect to the stop so that in the unlatched position, i.e. upon an opening movement of the twist-lock, the twist-lock is biased towards the latching position.

9. Collapsible container according to any one of the preceding claims,
**characterized in that**
the latch tongue (11) and catch (12) have matching striker ramps (13, 14) in the form of inclined faces so that when a first side-wall (2) is unfolded, its twist-locks (1) are turned by the latch tongues (11) as they run on to the catch (12) and the biasing spring (15) is tensioned, developing restoring forces, against the stop (16), and the latch tongues (11) engage behind the catches (12) in the upright position of the first side-wall (2).

10. Collapsible container according to any one of the preceding claims,
**characterized in that**
the biasing spring (15) is formed as a bow-shaped blade.

11. Collapsible container according to any one of the preceding claims,
**characterized in that**
the twist-lock (1) has a recessed handle (10).

12. Collapsible container according to any one of the preceding claims,
**characterized in that**
the twist-lock (1) has a stop (19) which engages in an arc-shaped guide-slot (18) to limit the pivoting movement of the twist-lock (1) in both pivoting directions.

13. Collapsible container according to any one of the preceding claims,
**characterized in that**
the twist-lock (1) is coupled to a barring element that extends above the upper edge of the first side-wall upon an opening movement of the twist-lock (1), so that if a container is stacked on top, extension of the barring element is blocked by the said container, thus barring the opening movement of the twist-lock.

14. Collapsible container according to Claim 13,
**characterized in that**
the barring element is formed by a pin or bolt arranged at the upper edge of the twist-lock, either formed integrally therewith or snap-inserted or glued into a recess.

15. Collapsible container according to any one of the preceding claims,
**characterized in that**
at least one stop for the unfolded first side-wall is provided at a certain distance behind the catch of the adjacent side-walls (3).

16. Collapsible container according to Claim 15,
**characterized in that**
a stop (21) is arranged level with the catch (12).

17. Collapsible container according to Claim 15 or Claim 16,
**characterized in that**
further stops (22, 23) are provided at the upper and lower edges of the adjacent side-wall (3).

18. Collapsible container according to Claim 17,
**characterized in that**
grooves (24, 25) are formed in the further stops (22, 23), into which mating tongues (26, 27) on the upper and lower edges of the first side-wall (2) engage to form a tongue-and-groove joint in the unfolded position.

19. Collapsible container according to any one of the preceding claims,
**characterized in that**
the twist-locks (1) are arranged in both upper corner regions of each first collapsible side-wall.

20. Collapsible container according to Claim 16,
**characterized in that**
the distance between stop (21) and catch is such that the latch tongue (11) is firmly, rather than loosely, held.

## Revendications

1. Conteneur repliable comprenant un fond de conteneur et quatre parois latérales repliables (2, 3), lesquelles sont disposées de manière articulée au fond du conteneur et peuvent être repliées de préférence vers l'intérieur sur le fond, dont deux premières parois latérales opposées (2) peuvent être encliquetées de manière amovible avec les deux autres parois latérales (3) opposées dans les zones d'angle du conteneur repliable, dans lequel les deux premières parois latérales (2) présentent des organes de verrouillage par encliquetage disposés sur les deux bords de chacune des premières parois latérales, lesquels peuvent, pour verrouiller les parois latérales redressées (2, 3), s'encliqueter derrière des mentonnets correspondants sur les bords respectifs des deux deuxièmes parois latérales (3) dans une position encliquetée, et l'organe de verrouillage par encliquetage est réalisé sous forme de verrou rotatif (1), **caractérisé en ce que** chaque verrou rotatif (1) est réalisé sous forme d'élément en segment de cercle entourant un tenon (5) disposé au centre et présente une patte de verrouillage (11) dépassant de l'élément en segment de cercle, dans lequel cette patte de verrouillage (11) en saillie s'engage, en position encliquetée, derrière un mentonnet (12) de la paroi latérale (3) adjacente dans l'angle et le verrou rotatif (1) est bloqué dans cette position encliquetée.

2. Conteneur repliable selon la revendication 1, **caractérisé en ce que** les verrous rotatifs (1) sont disposés respectivement dans ou sur les deux parois latérales (2) et, de préférence, sont respectivement reliés de manière amovible à la paroi latérale (2), en particulier par encliquetage.

3. Conteneur repliable selon la revendication 1 ou 2, **caractérisé en ce que** le verrou rotatif (1) est fixé sur la paroi latérale (2) par l'intermédiaire d'un assemblage tenon/mortaise (5, 7).

4. Conteneur repliable selon l'une quelconque des revendications précédentes, **caractérisé en ce qu'**une ouverture analogue à une mortaise (7) est prévue dans la paroi latérale (2) pour recevoir le verrou rotatif (1), dans laquelle ouverture le verrou rotatif (1) conçu avec un tenon (5) peut être inséré, dans lequel des cliquets (6) s'élargissant de manière conique ainsi que, de préférence, une fente radiale (8) sont prévus de préférence sur l'extrémité avant du tenon, de sorte que le tenon (5) peut être inséré dans les mortaises (7) par réduction élastique du diamètre et les cliquets (6) du tenon (5), lorsque le tenon est en place, s'engagent par l'arrière dans la paroi latérale (2) pour l'encliquetage du tenon (5).

5. Conteneur repliable selon l'une quelconque des revendications 1 à 4, **caractérisé en ce qu'**un tenon est prévu dans la paroi latérale (2) pour recevoir le verrou rotatif, lequel tenon, de préférence sur son extrémité avant, présente des cliquets s'élargissant de manière conique et est pourvu d'une fente radiale, dans lequel une mortaise d'emboîtement, par l'intermédiaire de laquelle le verrou rotatif peut être inséré sur le tenon, est formée dans le verrou rotatif (1).

6. Conteneur repliable selon l'une quelconque des revendications précédentes, **caractérisé en ce que** le verrou rotatif (1) est logé essentiellement en affleurement dans un évidement complémentaire (4) dans la paroi latérale (2).

7. Conteneur repliable selon l'une quelconque des revendications précédentes, **caractérisé en ce que** le verrou rotatif présente un ressort de précontrainte (15) qui agit conjointement avec une butée de la paroi latérale ou inversement.

8. Conteneur repliable selon la revendication 7, **caractérisé en ce que** le ressort de précontrainte est disposé, par rapport à la butée, de telle manière qu'en position de verrouillage désenclenchée, à savoir lors d'un mouvement d'ouverture du verrou rotatif, le verrou rotatif est prétendu en direction de la position d'enclenchement par encliquetage.

9. Conteneur repliable selon l'une quelconque des revendications précédentes, **caractérisé en ce que** la patte de verrouillage (11) et le mentonnet (12) présentent des rampes d'accès (13, 14) complémentaires à la manière de surfaces inclinées de telle manière que, lors d'un déploiement vers le haut d'une première paroi latérale (2), son verrou rotatif (1) est tourné par les pattes de verrouillage (11) venant sur le mentonnet (12) et le ressort de précontrainte (15) est tendu sous l'action de forces du ressort contre la butée (16), et les pattes de verrouillage (11), en position droite de la première paroi latérale (2), s'enclenchent derrière le mentonnet (12).

10. Conteneur repliable selon l'une quelconque des revendications précédentes, **caractérisé en ce que** le ressort de précontrainte (15) est sous la forme d'une lame de ressort arquée.

11. Conteneur repliable selon l'une quelconque des revendications précédentes, **caractérisé en ce que** le verrou rotatif (1) présente une manette d'actionnement (10) disposée en affleurement.

12. Conteneur repliable selon l'une quelconque des revendications précédentes, **caractérisé en ce que** le verrou rotatif (1) présente un organe d'encliquetage (19), lequel s'engage dans un guidage oblong en arc de cercle (18) pour limiter le mouvement de rotation du verrou rotatif (1) dans les deux sens de rotation.

13. Conteneur repliable selon l'une quelconque des revendications précédentes, **caractérisé en ce que** le verrou rotatif (1) est couplé à un organe de blocage qui, lors d'un mouvement d'ouverture du verrou rotatif (1), sort au-dessus du bord frontal supérieur de la première paroi latérale, de sorte que si un conteneur est empilé sur lui, le mouvement de sortie de l'organe de blocage et donc le mouvement d'ouverture du verrou rotatif est bloqué par ce conteneur.

14. Conteneur repliable selon la revendication 13, **caractérisé en ce que** l'organe de blocage est formé par une goupille ou une cheville, qui est disposée sur le bord frontal supérieur du verrou rotatif, est réalisé par exemple d'une seule pièce, ou est encliqueté ou collé dans un évidement.

15. Conteneur repliable selon l'une quelconque des revendications précédentes, **caractérisé en ce que** au moins un organe de butée est prévu pour la première paroi latérale déployée vers le haut, à une certaine distance derrière le mentonnet des parois latérales (3) adjacentes dans l'angle.

16. Conteneur repliable selon la revendication 15, **caractérisé en ce qu'**un organe de butée (21) est disposé à hauteur du mentonnet (12).

17. Conteneur repliable selon la revendication 15 ou 16, **caractérisé en ce que** d'autres organes de butée (22, 23) sont prévues au niveau des bords supérieur et inférieur des parois latérales (3) adjacentes dans l'angle.

18. Conteneur repliable selon la revendication 17, **caractérisé en ce que** des rainures (24, 25), dans lesquelles, en position déployée vers le haut, des languettes complémentaires (26, 27) situées au niveau des bords supérieur et inférieur de la première paroi latérale (2) s'engagent en formant une liaison rainure/languette, sont formées dans les autres organes de butée (22, 23).

19. Conteneur repliable selon l'une quelconque des revendications précédentes, **caractérisé en ce que** les verrous rotatifs (1) sont respectivement disposés dans les deux zones d'angle supérieures de la première paroi latérale repliable.

20. Conteneur repliable selon la revendication 16, **caractérisé en ce que** la distance entre l'organe de butée (21) et le mentonnet est égale à la largeur de la patte de verrouillage (11) pour un assemblage sans jeu.
